# EUROPÄISCHE PATENTSCHRIFT

(11) **EP 1 768 885 B1**
(45) Veröffentlichungstag und Bekanntmachung des Hinweises auf die Patenterteilung: **02.01.2008**
(21) Anmeldenummer: 05767897.1
(22) Anmeldetag: 04.07.2005
(51) Int. Cl.: B61L 21/04, B61L 19/06

(54) **VERFAHREN ZUR FAHRSTRASSENEINSTELLUNG BEI RELAISSTELLWERKEN**
METHOD FOR ROUTE CONTROL IN RELAY CONTROL UNITS
PROCEDE DE COMMANDE D'ITINERAIRES POUR DES POSTES TOUT RELAIS

(30) Priorität: 16.07.2004 DE 102004035175
(43) Veröffentlichungstag der Anmeldung: 04.04.2007
(73) Patentinhaber: SIEMENS AKTIENGESELLSCHAFT, 80333 München (DE)
(72) Erfinder: RAIMER, Jürgen, 38304 Wolfenbüttel (DE)
(86) Internationale Anmeldenummer: PCT/EP2005/053179
(87) Internationale Veröffentlichungsnummer: WO 2006/008233

(56) Entgegenhaltungen:
- EP-A- 0 105 182
- EP-A- 0 207 488
- EP-A- 0 787 639
- DE-U1- 9 405 998
- RAHN, WOLF H.: "Integration von Relaisstellwerken in die Bedienoberfläche des ESTW L90" SIGNAL + DRAHT., Bd. 93, Nr. 4, April 2001 (2001-04), Seiten 24-26, XP002348969 DETELZLAFF VERLAG GMBH. DARMSTADT.
- LENNARTZ K ET AL: "BEDIENUNG VON RELAISSTELLWERKEN AUS ESTW" SIGNAL + DRAHT, TELZLAFF VERLAG GMBH. DARMSTADT, DE, Bd. 85, Nr. 4, 1. April 1993 (1993-04-01), Seiten 126-130, XP000380311 ISSN: 0037-4997

## Beschreibung

Die Erfindung betrifft ein Verfahren zur Fahrstraßeneinstellung bei Relaisstellwerken gemäß dem Oberbegriff des Anspruchs 1.

Aus betrieblichen Gründen ist es gelegentlich erforderlich, insbesondere zum Schutz von Gleisbauarbeitern, sicherzustellen, dass das entsprechende Gleis nicht befahren wird. Dazu werden Befahrbarkeitssperren gesetzt, welche als Relaisgruppen im Relaisstellwerk nachgerüstet werden und auf die Spur des Spurplanstellwerkes wirken. Diese Befahrbarkeitssperren können mittels einer Fernbedienung von außerhalb des Relaisstellwerkes bedient werden. Bei der üblichen Start-Ziel-Projektierung sucht das Stellwerk aus den möglichen Fahrwegen zwischen Start und Ziel nach einer hierarchischen Ordnung einen geeigneten Fahrweg heraus. Dieser Fahrweg darf nicht durch ein anderes Fahrzeug belegt oder quasi vorbestellt sein und auf keinem seiner Gleiselemente Befahrbarkeitssperren aufweisen. Die Befahrbarkeitssperren in Form der oben genannten Relaisgruppen müssen nachgerüstet werden. Dazu ist ein kostenintensiver und problematischer Umbau unter "rollendem Rad", d. h. im laufenden Betrieb erforderlich. Häufig ist eine Nachrüstung auch aus Platzgründen nicht möglich. Um eine Nachrüstung im Relaisstellwerk zu sparen, können die Befahrbarkeitssperren außerhalb des Relaisstellwerks in der Fernsteuerung installiert werden, die ihrerseits die Ausgabe eines Fahrstraßenkommandos verhindert, wenn die Befahrbarkeitssperre in der Fernsteuerung gesetzt ist. Bei Relais-Spurplanstellwerken ist davon auszugehen, dass die Fahrstraßenwahl nicht sicherungstechnisch erfolgt und im Fehlerfall bei bedienter Regelfahrstraße vom Relaisstellwerk eine Umfahrstraße eingestellt wird. Ist für ein Gleis dieses abweichenden Fahrweges eine Befahrbarkeitssperre außerhalb des Relaisstellwerks gesetzt, hindert diese das Relaisstellwerk nicht, den Fahrweg über das gesperrte Gleis einzustellen.

Der Erfindung liegt die Aufgabe zugrunde, ein Verfahren zur Fahrstraßeneinstellung der gattungsgemäßen Art anzugeben, welches den sicherungstechnischen Anforderungen genügt, wobei ein Einbau von zusätzlichen Relaisgruppen in das Stellwerk zu vermeiden ist.

Erfindungsgemäß wird die Aufgabe durch die kennzeichnenden Merkmale des Anspruchs 1 gelöst. Anstelle der Start-Ziel-Projektierung werden die Fahrstraßen im Relais-Stellwerk als Umfahrstraßen projektiert. Das bedeutet in der Praxis, dass die im Allgemeinen vorhandene Start-Ziel-Projektierung deaktiviert, d. h. ausgebaut wird. Dadurch erfolgt das Einstellen von Zug- und Rangierfahrstraßen immer als Umfahrstraßenbedienung. Das bedeutet, dass Weichen nicht mehr automatisch umgestellt werden und somit vor der Ausgabe des Umfahrstraßenkommandos in die gewünschte Lage gestellt werden müssen. In der Fernbedienung werden für jede Fahrstraße die möglichen Fahrwege mit dem erforderlichen Meldezustand der spitz zu befahrenden Weichen projektiert. Dadurch ist die Fernbedienung in der Lage, nicht nur die Elemente der einzustellenden Fahrstraße auf gesetzte Befahrbarkeitssperren zu prüfen, sondern auch die Lagezustände der Weichen auf korrekte Lage zu überprüfen. Ein Umfahrstraßenkommando wird erst dann an das Relaisstellwerk ausgegeben, wenn für einen bestimmten Fahrweg die Einstellbedingungen erfüllt sind, d. h., wenn für diesen Fahrweg keine Befahrbarkeitssperren gesetzt sind und die Weichenlagezustände mit den in der Fernbedienung gespeicherten Weichenlagezuständen übereinstimmen.

Auf diese Weise wird erreicht, dass in fernzusteuernden Relaisstellwerken keine zusätzlichen Umbaumaßnahmen erforderlich werden. Die aus dem Stand der Technik bekannten zusätzlichen Relaisgruppen entfallen. Die Fahrstraßenbedingungen werden in der Fernsteuerung per Projektierung eingegeben, so dass auch hier kein zusätzlicher Hardwareaufwand entsteht.

Eine eventuell vorhandene automatische Zuglenkung ist dahingehend zu erweitern, dass sie vor Ausgabe eines Umfahrstraßenkommandos die zu befahrenden Weichen überprüft und gegebenenfalls in die gewünschte Lage stellt.

Die Erfindung wird nachfolgend anhand einer figürlichen Darstellung näher erläutert.

Die Figur zeigt einen Mustergleisplan.

Es ist ersichtlich, dass zwischen dem Signal S1 -Start - und dem Signal S2 - Ziel- zwei verschiedene Fahrwege einstellbar sind, nämlich ein Regelfahrweg von dem Signal S1 über die Weiche W1, das Gleis G11 und die Weiche W2 zum Signal S2 oder ein Umfahrweg von dem Signal S1 über die Weiche W1, das Gleis G12, die Weiche W3 und die Weiche W2 zum Signal S2.

Wenn das Gleis G12 mit einer Befahrbarkeitssperre belegt ist, darf nur der Regelfahrweg über das Gleis G11 eingestellt werden. Bei der bekannten Start-Ziel-Projektierung könnte bei einer Störung im Relaisstellwerk dennoch der Umfahrweg über das Gleis G12 eingestellt werden. Die Befahrbarkeitssperre in der Fernbedienung für das Gleis G12 würde diese Fahrstraßeneinstellung über Gleis G12 nicht verhindern.

Erfindungsgemäß ist die Start-Ziel-Projektierung, d. h. die Regelfahrstraßeneinstellung deaktiviert. Bei einer Befahrbarkeitssperre auf Gleis G12 wird hierbei zunächst die Weiche W1 in Linkslage gestellt und überprüft, ob dieser Weichenlagezustand vorhanden ist und anschließend wird von der Fernbedienung ein Umfahrstraßenkommando von Signal S1 nach Signal S2 über das Gleis G11 ausgegeben. Ein Ignorieren dieser Fahrwegeinstellung ist nicht möglich, da die automatische Fahrwegwahl mit automatischer Weichenumstellung deaktiviert wurde.

Durch das erfindungsgemäße Verfahren wird erreicht, dass das Relaisstellwerk infolge einer Unterbrechung der Verbindung zwischen der Fernbedienung und dem Relaisstellwerk kein Umfahrstraßenkommando empfangen würde, so dass sich keine Fahrstraße einstellen kann und jede weitere Fahrstraßeneinstellung quasi blockiert ist. Diese Art von Fehler ist leichte detektierbar und kann nicht zu Fehlinterpretationen oder gefährlichen Fahrstraßeneinstellungen führen.

Die Erfindung beschränkt sich nicht auf das vorstehend angegebene Ausführungsbeispiel. Vielmehr ist eine Anzahl von Varianten denkbar, welche auch bei grundsätzlich anders gearteter Ausführung von den Merkmalen der Erfindung Gebrauch machen.

## Patentansprüche

1. Verfahren zur Fahrstraßeneinstellung bei Relaisstellwerken mittels einer Fernbedienung, in welche bedarfsweise, insbesondere zur zeitlichen Überbrückung von Gleisbauarbeiten, Befahrbarkeitssperren für bestimmte Elemente, insbesondere Gleise (G11) und Weichen (W1, W2) von Regelfahrstraßen und Umfahrstraßen bildenden Fahrwegen eingebbar sind,
**dadurch gekennzeichnet,**
**dass** im Relaisstellwerk die Fahrstraßen als Umfahrstraßen projektiert werden,
**dass** in der Fernbedienung für jede Fahrstraße die Elemente der möglichen Fahrwege projektiert werden und
**dass** mittels der Fernbedienung die Elemente der einzustellenden Fahrstraße auf gesetzte Befahrbarkeitssperren geprüft werden und die Lagezustände spitz zu befahrender Weichen für einen Fahrweg geprüft und ggf. angepasst werden, wobei ein Umfahrstraßenkommando an das Relaisstellwerk ausgegeben wird, wenn für diesen Fahrweg keine Befahrbarkeitssperre/n gesetzt ist/sind und die Lagezustände der spitz zu befahrenden Weichen mit den Projektierungszuständen in der Fernbedienung übereinstimmen.

2. Verfahren nach Anspruch 1,
**dadurch gekennzeichnet,**
**dass** im Falle einer automatischen Zuglenkung diese die Überprüfung und ggf. Einstellung der Weichenlagezustände übernimmt.

## Claims

1. Method for setting routes in relay control centres by means of a remote control system into which it is possible to input as required no-entry barriers for specific elements, in particular tracks (G11) and sets of points (W1, W2) on usual routes and sections of routes which form bypass routes, in particular in order to cover the time for track works,
**characterized in that** the routes are planned as bypass routes in the relay control centre,
**in that** the elements of the possible sections of route are planned for each route in the remote control system, and
**in that** by means of the remote control system the elements of the route which is to be set are checked for no-entry barriers which have been set and the positional states of points which are to be passed facing for a section of route, and if appropriate, adapted, wherein a bypass route command is output to the relay control centre if no no-entry barrier/barriers has/have been set for this section of route, and the positional states of the points which are to be passed facing correspond to the planned states in the remote control system.

2. Method according to Claim 1, **characterized in that** in the case of an automatic train control system the latter performs the functions of checking and, if appropriate, setting the positional states of the sets of points.

## Revendications

1. Procédé de commande d'itinéraires dans des postes tout-relais par une commande à distance dans laquelle on peut proposer en cas de besoin, notamment pour contourner temporairement des travaux sur des voies, d'interdire le passage par certains éléments, notamment des rails (G11) et des aiguillages (W1, W2) de voies de roulement constituant des itinéraires réguliers et des itinéraires de contournement,
**caractérisé en ce que**
les itinéraires sont projetés comme itinéraires de contournement dans le poste tout-relais,
les éléments des voies de roulement possibles sont projetés dans la commande à distance pour chaque itinéraire et
on vérifie au moyen de la commande à distance si le passage par les éléments de l'itinéraire à commander est interdit et on vérifie, et on modifie éventuellement, pour une voie de roulement les états de position d'aiguillages à emprunter, une commande d'itinéraire de contournement étant délivrée au poste tout-relais lorsque le passage par cette voie de roulement n'est pas interdit et lorsque les états de position des aiguillages coïncident avec les états de projection dans la commande à distance.

2. Procédé selon la revendication 1, **caractérisé en ce que**, si les trains sont pilotés automatiquement, ce pilotage prend en charge le contrôle et éventuellement la commande des états de position des aiguillages.
